# EUROPÄISCHE PATENTSCHRIFT

(11) **EP 4 363 681 B1**
(45) Veröffentlichungstag und Bekanntmachung des Hinweises auf die Patenterteilung: **11.09.2024**
(21) Anmeldenummer: 23726854.5
(22) Anmeldetag: 10.05.2023
(51) Int. Cl.: E05B 63/04, E05C 9/04, E05C 9/18, E05C 9/22

(54) **STANGENVERSCHLUSS**
LOCKING BAR ARRANGEMENT
AGENCEMENT DE BARRE DE VERROUILLAGE

(30) Priorität: 30.05.2022 DE 102022113576
(43) Veröffentlichungstag der Anmeldung: 08.05.2024
(73) Patentinhaber: EMKA Beschlagteile GmbH & Co. KG, 42551 Velbert (DE)
(72) Erfinder: RIEBOLDT, Gerd, 42327 Wuppertal (DE); NICKEL, Sebastian, 42327 Wuppertal (DE)
(74) Vertreter: Feder Walter Ebert
(86) Internationale Anmeldenummer: PCT/DE2023/100338
(87) Internationale Veröffentlichungsnummer: WO 2023/232181

(56) Entgegenhaltungen:
- EP-A1- 1 045 098
- EP-A2- 0 890 696
- WO-A1-2005/052296
- DE-U1- 29 713 432
- DE-U1- 8 625 607

## Beschreibung

Die Erfindung betrifft einen Stangenverschluss, insbesondere einen Kunststoffstangenverschluss, zur Verriegelung eines Türblatts an einem Türrahmen mit mindestens einer türblattseitig anordenbaren Stange, die zwischen einer Verriegelungsstellung, in welcher die Stange an einem türrahmenseitig anordenbaren Verschlusshalter verriegelt ist und einer Offenstellung, in welcher die Stange von dem Verschlusshalter gelöst ist, hin- und herbewegbar angeordnet ist, wobei die Bewegungen der Stange über eine türblattseitig anordenbare Stangenführung geführt sind.

Derartige Stangenverschlüsse werden in vielen Bereichen der Technik, insbesondere auch im Bereich industrieller Anwendungen, eingesetzt.

Beispielsweise zeigt die EP 0 980 696 A2 einen Stangenverschluss für die Elektronik und Elektrotechnik. Weitere Stangenverschlüsse sind aus der WO 2005/052296 A1 und der DE 86 25 607 U1 bekannt.

Die Stangenverschlüsse dienen dazu, eine Tür in deren geschlossener Stellung zu verriegeln. In der geschlossenen Stellung der Tür ist das über mehrere Scharniere bewegbar an einem Türrahmen angeschlagene Türblatt gegenüber dem Türrahmen verriegelt, so dass das Türblatt erst nach Lösen der Verriegelung geöffnet werden kann. Unter dem Begriff "Türblatt" sollen sämtliche Arten von Schließelementen, also etwa auch Klappen, Luken, Fenster oder andere Schließelemente verstanden werden. Unter dem Begriff "Türrahmen" sollen sämtliche Arten entsprechender Gegenstücke, die die Türöffnung umschließen, verstanden werden.

Stangenverschlüsse weisen mindestens eine axial bewegbar angeordnete Stange auf, die zwischen einer Verriegelungsstellung und einer Offenstellung hin- und herbewegbar angeordnet ist. Die Stange wird in der Regel an dem Türblatt angeordnet und wirkt mit einem an dem Türrahmen angeordneten Verschlusshalter verriegelt zusammen. In der Verriegelungsstellung der Stange hintergreift diese eine Verriegelungskontur des Verschlusshalters. In der Offenstellung ist die Stange von dem Verschlusshalter lösbar. Häufig weisen die Stangenverschlüsse zudem eine an der Tür angeordnete Stangenführung auf, über welche die axialen Bewegungen der Stange geführt werden.

Bei vielen Arten von Türen und insbesondere schwergewichtigen, häufig geöffneten und geschlossenen Türen, ist es bekannt, dass die Türblätter aufgrund Schwerkrafteinwirkung sowie Verschleiß dazu neigen, im Laufe der Zeit an der den Scharnieren gegenüberliegenden Seite nach unten durchzuhängen. Für die Funktion der Tür ist dies oft kein Problem, jedoch führt das Durchhängen des Türblatts zu einem oftmals unerwünschten, ungleichmäßigen Erscheinungsbild der geschlossenen Tür. Bei vielen Türen ist es daher in der Praxis erforderlich, das Türblatt gegenüber dem Türrahmen von Zeit zu Zeit nachzustellen, um den sich im Laufe der Zeit ergebenden Türdurchhang zu kompensieren. Hierzu sind oftmals mechanisch aufwendige Stellvorrichtungen vorgesehen, welche manuell nachgestellt werden müssen.

Eine weniger aufwendige Alternative sieht bei anderen Arten von Türen vor, dass an dem Türrahmen sowie dem Türblatt eine Zentrierstruktur vorgesehen ist, über welche das Türblatt beim Schließen der Tür selbsttätig zentriert, d. h. gegenüber dem Türrahmen in eine definierte Ausrichtung gebracht wird. Derartige Zentrierstrukturen erfordern kein manuelles Nachstellen zum Ausgleich des Türdurchhangs und auch keine aufwendige Stellmechanik. Als nachteilig haben sich diese jedoch in solchen Situationen erwiesen, in welchen ein Türblatt sowohl bei links als auch rechts angeschlagenen Türen eingesetzt werden soll. Denn in diesem Fall ist es häufig erforderlich, auch die Zentrierstrukturen zu demontieren, diese entsprechend der jeweiligen Anschlagsituation umzupositionieren und anschließend entsprechend zu montieren, was mit einem gewissen Montageaufwand einhergeht.

Vor diesem Hintergrund ist es die **Aufgabe** der vorliegenden Erfindung, einen Stangenverschluss anzugeben, welcher auf einfache und montagefreundliche Art und Weise einen Ausgleich des Türdurchhangs erlaubt.

Diese Aufgabe wird bei einem Stangenverschluss der eingangs genannten Art dadurch g e l ö s t, dass der Verschlusshalter und die Stangenführung zur Ausrichtung des geschlossenen Türblatts gegenüber dem Türrahmen eine Zentrierung mit zwei Zentrierschrägen aufweisen, von denen jeweils eine für links und eine für rechts angeschlagene Türen wahlweise verwendbar ist.

Dem Verschlusshalter sowie der Stangenführung kommt insoweit eine Doppelfunktion zu. Die beiden Elemente dienen nicht nur zur Verriegelung bzw. Führung der Stange des Stangenverschlusses, sondern auch zur Ausrichtung des geschlossenen Türblatts gegenüber dem Türrahmen. Über die Zentrierung lässt sich der Türdurchhang ausgleichen. Aufgrund der zwei Zentrierschrägen ist es nicht erforderlich, beim Wechsel des Türblatts von einer links angeschlagenen Tür zu einer rechts angeschlagenen Tür oder umgekehrt, eine Umpositionierung der Zentrierung vorzunehmen. Vielmehr kann jeweils eine der beiden Zentrierschrägen für die jeweilige Anschlagsituation genutzt werden. Die andere bleibt ungenutzt. Es ergibt sich ein montagefreundlicher Ausgleich des Türdurchhangs über den Verschlusshalter sowie die Stangenführung.

Eine vorteilhafte Ausgestaltung sieht vor, dass die Zentrierung mindestens einen Vorsprung und einen Rücksprung aufweist, an welchen die Zentrierschrägen angeordnet sind. Der Vorsprung und der Rücksprung können beim Schließen der Tür miteinander zusammenwirken und über die Zentrierschrägen die gewünschte Zentrierung herstellen.

In diesem Zusammenhang sieht eine weitere, konstruktiv vorteilhafte Ausgestaltung vor, dass der Vorsprung und/oder der Rücksprung die Form eines Trapezes, insbesondere eines gleichschenkligen Trapezes, aufweisen, wobei die Zentrierschrägen von den Schenkeln des Trapezes gebildet werden. Der trapezförmige Vorsprung kann, geführt über die Zentrierschrägen, auf einfache Art und Weise in die nach Art eines Trichters wirkende Trapezform des Rücksprungs eindringen. Es ergibt sich eine zuverlässige, wenig fehleranfällige Zentrierung.

Eine weitere vorteilhafte Ausgestaltung sieht vor, dass der Vorsprung an dem Verschlusshalter und/oder der Rücksprung an der Stangenführung angeordnet ist.

Von konstruktivem Vorteil ist eine Ausgestaltung, nach welcher der Vorsprung und/oder der Rücksprung einstückig an dem Verschlusshalter und/oder der Stangenführung ausgebildet sind. Hierdurch wird der Montageaufwand geringgehalten, da es nicht erforderlich ist, den Vorsprung und/oder den Rücksprung in einem gesonderten Montageschritt bereitzustellen.

Eine weitere vorteilhafte Ausgestaltung sieht vor, dass die Zentrierschrägen jeweils mindestens zwei, vorzugsweise jeweils vier, Zentrierflächen zur Führung der Relativbewegungen der Stangenführung gegenüber dem Verschlusshalter beim Schließen der Tür aufweisen. Über die Zentrierflächen lassen sich die Relativbewegungen beim Schließen der Tür führen. Durch die jeweils mindestens zwei miteinander zusammenwirkenden Zentrierflächen ergibt sich zudem eine günstige, großflächige Krafteinleitung und damit ein vergleichsweise geringer Verschleiß. Im Falle von vier Zentrierflächen lässt sich der Verschleiß weiter reduzieren. Ferner können die jeweils vier Zentrierflächen symmetrisch auf beiden Seiten der Stange angeordnet werden. Auch hierdurch ergibt sich eine günstige, symmetrische Einleitung der Kräfte.

Eine weitere Ausgestaltung sieht in diesem Zusammenhang vor, dass jeweils mindestens eine, vorzugsweise zwei, Zentrierflächen an dem Verschlusshalter und/oder eine, vorzugsweise zwei, Zentrierflächen an der Stangenführung angeordnet sind. Die einander gegenüberliegenden Zentrierflächen am Verschlusshalter sowie der Stangenführung erlauben eine definierte Relativbewegung bei gleichzeitig günstiger Krafteinleitung.

Eine weitere vorteilhafte Ausgestaltung sieht vor, dass der Verschlusshalter und die Stangenführung einen Mittelbereich zur Aufnahme der Stange und zwei seitlich von diesem angeordnete Seitenbereiche aufweisen, in welchen die Zentrierschrägen angeordnet sind. Auf diese Weise bleibt der Mittelbereich frei zur Aufnahme der Stange.

Vorteilhafterweise weisen die Zentrierschrägen in den Seitenbereichen jeweils zwei Zentrierflächen auf. Es ergibt sich eine gute Führung der Relativbewegung zwischen dem Verschlusshalter und der Stangenführung bei gleichzeitig guter, da beidseitig symmetrischer Einleitung der Kräfte.

Eine weitere Ausgestaltung sieht vor, dass die Zentrierschrägen spiegelsymmetrisch zu einer Symmetrieebene und/oder punktsymmetrisch zu einem Symmetriepunkt ausgerichtet sind. Aufgrund der symmetrischen Ausrichtung der Zentrierschrägen können diese sowohl für links als auch rechts angeschlagene Türen gleicher Bauart ohne weitere Maßnahmen verwendet werden.

Darüber hinaus wird vorgeschlagen, dass sich die Symmetrieebene normal zur Bewegungsrichtung der Stange erstreckt.

Eine weitere konstruktiv vorteilhafte Ausgestaltung sieht vor, dass sich die Symmetrieebene entlang einer Quermittelebene des Verschlusshalters und/oder der Stangenführung erstreckt.

Von fertigungstechnischem Vorteil ist schließlich eine Ausgestaltung, nach welcher der Verschlusshalter und die Stangenführung als Kunststoffteile, insbesondere als Kunststoffspritzgussteile, ausgebildet sind. Alternativ oder zusätzlich kann auch die Stange als Kunststoffstange, insbesondere als Kunststoffflachstange, ausgebildet sein, was insbesondere unter Kostenaspekten Vorteile gegenüber ansonsten häufig als verzinkte Metallstangen ausgebildete Stangen bietet.

Darüber hinaus wird zur Lösung der vorstehend genannten Aufgabe eine Tür mit einem Türblatt und einem Türrahmen vorgeschlagen, bei welcher ein Stangenverschluss mit einem oder mehreren der vorstehend beschriebenen Merkmale vorgesehen ist. Es ergeben sich die bereits im Zusammenhang mit dem Stangenverschluss erläuterten Vorteile.

Eine vorteilhafte Ausgestaltung der Tür sieht vor, dass das Türblatt über mindestens ein Türscharnier an dem Türrahmen angeschlagen ist. In der Regel wird es sich anbieten, mindestens zwei oder bei besonders schweren Türen auch drei oder mehr Scharniere vorzusehen.

Eine vorteilhafte Ausgestaltung sieht vor, dass das Türscharnier über einen Scharnierbefestigungspunkt an dem Türrahmen festgelegt ist und der Verschlusshalter über einen Verschlusshalterbefestigungspunkt an dem Türrahmen befestigt ist, wobei der Scharnierbefestigungspunkt und der Verschlusshalterbefestigungspunkt identisch ausgebildet und/oder zu einer vertikalen Türmittelebene symmetrisch angeordnet sind. Insbesondere kann das Bohrbild des Scharnierbefestigungspunkts und des Verschlusshalterbefestigungspunkts identisch ausgebildet und/oder zu einer vertikalen Türmittelebene symmetrisch angeordnet sein. Dies erlaubt bei einem Anschlagswechsel der Tür, etwa von einer links angeschlagenen Tür hin zu einer rechts angeschlagenen Tür, einfache und montagefreundliche Abläufe.

Eine weitere vorteilhafte Ausgestaltung sieht vor, dass zwischen dem Türblatt und dem Türrahmen eine Türdichtung angeordnet ist und der Stangenverschluss außerhalb des über die Türdichtung abgedichteten Bereichs angeordnet ist. Es ergibt sich ein einfacher Aufbau der Tür bei gleichzeitig einfacher Abdichtung des Türinnenraums.

Weitere Einzelheiten und Vorteile eines erfindungsgemäßen Stangenverschlusses sollen nachfolgend unter Zuhilfenahme der beigefügten Zeichnungen eines Ausführungsbeispiels erläutert werden. Darin zeigen:
- Fig. 1: eine perspektivische Ansicht einer rechts angeschlagenen Tür mit einer Freimachung im Bereich eines Verschlusshalterbefestigungspunkts bei verriegelter Tür,
- Fig. 2: eine der Ansicht in Fig. 1 entsprechende Darstellung bei entriegelter Tür,
- Fig. 3: eine der Darstellung in Fig. 2 entsprechende Ansicht, in welcher eine Stangenführung nicht dargestellt ist,
- Fig. 4: eine vergrößerte Detailansicht gemäß der in Fig. 2 mit IV bezeichneten Einzelheit,
- Fig. 5: eine perspektivische Vorderansicht eines Verschlusshalters,
- Fig. 6: eine perspektivische Rückansicht des Verschlusshalters gemäß Fig. 5,
- Fig. 7: eine perspektivische Vorderansicht einer Stangenführung, und
- Fig. 8: eine perspektivische Rückansicht der Stangenführung gemäß Fig. 7.

Fig. 1 zeigt in perspektivischer Ansicht eine Tür 100 mit einem Türblatt 101 und einem Türrahmen 102. Das Türblatt 101 ist über zwei Scharniere 103 rechts an dem Türrahmen 102 bewegbar angeschlagen.

Um das Türblatt 101 gegenüber dem Türrahmen 102 zu verriegeln, ist ein Stangenverschluss 1 vorgesehen. Der Stangenverschluss 1 befindet sich außerhalb einer Türdichtung 104, die zwischen dem Türblatt 101 und dem Türrahmen 102 umlaufend angeordnet ist.

Als wesentliches Element weist der Stangenverschluss 1 eine in axialer Richtung bewegbar angeordnete Stange 2 auf, welche über ein Bedienelement 3 bewegbar angeordnet ist. Die Stange 2 besteht aus Kunststoff und ist als Flachstange mit einem im Wesentlichen rechteckigen Querschnitt ausgebildet. Die Stange 2 ist liegend angeordnet, d.h. die Langseite ihres Querschnitts erstreckt sich parallel zur Ebene des Türblatts 101. Bei dem Bedienelement 3 handelt es sich um einen Schwenkhebelgriff, es sind jedoch auch andere Bedienelemente denkbar, beispielsweise Hebelgriffe, Klappgriffe, Klapphebelgriffe, Schlüsselschilder mit Betätigung oder ähnliche Bedienelemente.

Der in den Figuren dargestellte Stangenverschluss 1 ist zweizügig mit einer unteren Stange 2 und einer oberen Stange 2 ausgebildet, welche bei Bedienung des Bedienelements 3 aufeinander zu- oder voneinander wegbewegt werden. Beim Ausführungsbeispiel sind zwei Verschlusshalter 4 vorgesehen, an welchen die Stangen 2 verriegelt werden. Es ergibt sich insoweit eine 2-Punkt-Verriegelung. Es können insbesondere bei größeren Türen 100 jedoch durchaus mehr Verriegelungspunkte vorgesehen werden, indem die beiden Stangen verlängert und die Anzahl der Verschlusshalter 4 erhöht wird. Auch ist es möglich, im Bereich des Bedienelements 3 einen weiteren Verriegelungspunkt vorzusehen, etwa durch eine Verriegelungszunge oder ein ähnliches Verriegelungselement.

In Fig. 1 ist die Verriegelungsstellung V des Stangenverschlusses 1 dargestellt. In dieser Stellung liegt die Stange 2 hinter einer Verriegelungskontur 4.1 des Verschlusshalters 4, weshalb diese nicht aus dem Verschlusshalter 4 herausbewegt werden kann. Um die Tür 100 zu öffnen, ist es erforderlich, dass die Stange 2 axial bewegt wird, und zwar so, dass eine Schmalstelle 2.1 der Stange 2 in den Bereich des Verschlusshalters 4 tritt und die Stange 2 auf diese Weise aus dem Verschlusshalter 4 herausbewegt werden kann. Diese Offenstellung ist in Fig. 2 und Fig. 3 dargestellt.

In den Fig. 1 und 2 ist eine an der Innenseite des Türblatts 101 montierte Stangenführung 5 des Stangenverschlusses 1 zu erkennen, welche die Axialbewegungen der Stange 2 führt. In Fig. 3 ist die Stangenführung nicht eingezeichnet, weshalb sich in dieser Zeichnung etwas besser erkennen lässt, dass in dieser Stellung eine der Schmalstellen 2.1 der Stange 2 im Bereich der Verriegelungsstrukturen 4.1 des Verschlusshalters angeordnet ist und die Stange 2 daher entriegelt ist.

Neben der Verriegelungsfunktion des Verschlusshalters 4 und der Führungsfunktion der Stangenführung 5 bilden der Verschlusshalter 4 und die Stangenführung 5 auch eine Zentrierung 6, vgl. Fig. 4. Dem Verschlusshalter 4 sowie der Stangenführung 5 kommt insoweit eine Doppelfunktion zu. Die Zentrierung 6 dient dazu, einen sich über die Zeit möglicherweise ergebenden Türdurchhang auszugleichen und bei geschlossener Tür 100 eine symmetrische Ausrichtung des Türblatts 101 gegenüber dem Türrahmen 102 zu erreichen.

Die Zentrierung 6 weist zwei gegenüber der Schließrichtung der Tür 100 schräg verlaufende Zentrierschrägen 7, 8 auf. Zum Ausgleich des Türdurchhangs wird nur die obere Zentrierschräge 7 genutzt. Die untere Zentrierschräge 8 ist in der Anschlagsituation gemäß Fig. 4 ohne Funktion. Eine Funktion kommt der zweiten Zentrierschräge 8 erst dann zu, wenn das Türblatt 101 der Tür 100 nicht, wie in den Figuren dargestellt, rechts an dem Türrahmen 102 angeschlagen werden soll, sondern diese links angeschlagen werden soll. Um dies zu verstehen, sollen nachfolgend zunächst die Vorgänge beim Wechsel des Türanschlags erläutert werden.

In Fig. 1 ist eine rechts angeschlagene Tür 100 dargestellt. Das Türblatt 101 der Tür 100 ist über zwei Scharniere 103 im rechten Bereich des Türblatts 101 an dem Rahmen 102 angeschlagen. Im Bereich der Scharniere befindet sich jeweils ein Scharnierbefestigungspunkt P2. Auf der linken Seite der Tür 100 befindet sich der Stangenverschluss 1. Der Stangenverschluss 1 wirkt verriegelnd mit den am Türrahmen 102 montierten Verschlusshaltern 4 zusammen. Im Bereich der Verschlusshalter 4 ist jeweils ein Verschlusshalterbefestigungspunkt P1 vorgesehen.

Zum Anschlagwechsel der Tür 100 werden zunächst die Scharniere 103 von den Scharnierbefestigungspunkten P2 gelöst. Anschließend werden die Verschlusshalter 4 ebenfalls von den Verschlusshalterbefestigungspunkten P1 gelöst. Die Verschlusshalterbefestigungspunkte P1 und die Scharnierbefestigungspunkte P2 sind beim Ausführungsbeispiel zueinander identisch ausgebildet und werden von einem doppelten Bohrloch gebildet. Es ist daher möglich, die Scharniere 103 und die Verschlusshalter 4 zu tauschen. Alternativ wäre es im Falle eines etwa drei Bohrlöcher in einer Dreieckanordnung aufweisenden Bohrbildes auch möglich, die entsprechenden Bohrbilder symmetrisch zur Türmittelebene M der Tür 100 anzuordnen. Auch in diesem Fall könnten die Scharniere 103 ohne Weiteres gegen die Verschlusshalter 4 getauscht werden. Sobald die Verschlusshalter 4 den Platz der Scharniere 103 eingenommen haben, kann das Türblatt 101 in eine Überkopfposition gedreht werden und über die dann an der linken Seite des Türblatts 101 angeordneten Türscharniere 103 an dem Türrahmen 102 angeschlagen werden. In einem abschließenden Schritt ist die Orientierung des Bedienelements 3 zu ändern, indem dieses um ebenfalls 180° gedreht wird.

Nicht geändert werden muss hingegen die Position oder Ausrichtung der an der Innenseite des Türblatts 101 angeordneten Stangenführung 5. Diese kann unabhängig von der Verwendung des Türblatts 101 in einer links oder rechts angeschlagenen Tür 100 in deren Position am Inneren des Türblatts 101 verbleiben. Nachdem der Türanschlag geändert und das Türblatt 101 um 180° in eine Überkopfposition gedreht wurde, befindet sich auch die Stangenführung 5 in einer Überkopfposition. Dies ist aber kein Problem. Denn in dieser Position wird dann nicht die Zentrierschräge 7, sondern die in dieser Position oben liegende Zentrierschräge 8 zum Ausgleich des Türdurchhangs genutzt. In diesem Fall ist die Zentrierschräge 7 ohne Funktion.

Einzelheiten sowohl des Verschlusshalters 4 als auch der Stangenführung 5 werden nachfolgend anhand der Darstellungen in den Fig. 5 bis 8 erläutert werden.

In den Fig. 5 und 6 ist der Verschlusshalter 4 in perspektivischer Ansicht dargestellt. Der Verschlusshalter 4 weist einen plattenförmigen Grundkörper 4.2 auf und ist über zwei Befestigungsbohrungen 4.3 an dem Türrahmen 102 befestigt. Der Verschlusshalter 4 lässt sich in drei Bereiche unterteilen, einen Mittelbereich 4.M und zwei Seitenbereiche 4.S. In den Seitenbereichen 4.S weist der Verschlusshalter 4 jeweils einen Vorsprung 9 auf. Die Vorsprünge 9 weisen eine trapezförmige Kontur auf. Nach Art eines gleichschenkligen Trapezes sind die Vorsprünge 9 symmetrisch zu einer Quermittelebene Q des Verschlusshalters 4 angeordnet. Ferner sind die Vorsprünge 9 spiegelsymmetrisch zu einer Längsmittelebene L angeordnet. Von den Vorsprüngen 9 jeweils nach innen gerichtet befinden sich die Verriegelungsstrukturen 4.1, an welchen die Stange 2 verriegelbar ist. An den Schenkeln der trapezförmigen Vorsprünge 9 befinden sich die Zentrierschrägen 7, 8.

Wie die Darstellungen in den Fig. 7 und 8 dies erkennen lassen, weist auch die Stangenführung 5 einen plattenförmigen Grundkörper 5.2 auf. Auch die Stangenführung 5 weist einen Mittelbereich 5.M sowie zwei sich seitlich an diesen anschließende Seitenbereiche 5.S auf. In den Seitenbereichen 5.S befinden sich in etwa rechtwinklig nach außen vorspringende Laschen 11, an welchen jeweils ein trapezförmiger Rücksprung 10 ausgebildet ist. Ober- und unterhalb des Rücksprungs 10 weisen die Laschen 11 nach innen vorspringende Führungsstrukturen 5.1 zur Führung der Stange 2 auf. Der Rücksprung 10 ist von trapezförmiger Geometrie und weist an dessen einer Seite die Zentrierschräge 7 und an dessen anderer Seite die Zentrierschräge 8 auf, die mit den entsprechenden Zentrierschrägen 7, 8 des Verschlusshalters 4 zentrierend zusammenwirken. Der Rücksprung 10 ist symmetrisch zu einer Quermittelebene Q und symmetrisch zu einer Längsmittelebene L der Stangenführung angeordnet.

Die Ausgestaltung und Anordnung der Vorsprünge 9 sowie der Rücksprünge 10 ist derart, dass die Vorsprünge 9 beim Schließen der Tür 100 in die Rücksprünge 10 eindringen können. Dabei bewirkt jeweils die oben liegende Zentrierschräge 7, die sowohl an den Vorsprüngen 9 als auch an den Rücksprüngen 10 angeordnet ist, eine Ausrichtung des Türblatts 101 gegenüber dem Türrahmen 102. Denn beim Schließen der Tür 100 gleiten die an der verschlusshalterseitigen Zentrierflächen 7.1 an den stangenführungsseitigen Zentrierflächen 7.2 der Zentrierschräge 7 aneinander entlang und erzeugen hierdurch eine definierte Hubbewegung, welche dem Türdurchhang entgegenwirkt. Da in den beiden Seitenbereichen 4.S, 5.S jeweils zwei Zentrierflächen 7.1 und in den Seitenbereichen 5.S jeweils zwei Zentrierflächen vorgesehen sind, ergibt sich eine großflächige und symmetrische Einleitung der Gewichtskräfte des Türblatts 101.

Es wird immer nur die oben liegende Zentrierschräge 7 genutzt. Beim Wechsel des Türanschlags wird die andere, in dieser Stellung oben liegende Zentrierschräge 8 genutzt.

Die vorstehend beschriebene Ausgestaltung eines Stangenverschlusses erlaubt nicht nur das Verriegeln des Türblatts 101 am Türrahmen 102, sondern ermöglicht sogleich auch einen Ausgleich eines etwaigen Türdurchhangs. Auch beim Wechsel des Türblatts 101 von einem Links- auf einen Rechtsanschlag muss die Stangenführung 5 nicht demontiert werden, sondern kann an dem Türblatt 101 verbleiben. Hierzu sind zwei Zentrierschrägen 7, 8 vorgesehen, von welchen je nach Anschlagssituation immer nur eine Zentrierschräge 7, 8 genutzt wird.

### Bezugszeichen liste:

- 1: Stangenverschluss
- 2: Stange
- 2.1: Schmalstelle
- 3: Bedienelement
- 4: Verschlusshalter
- 4.1: Verriegelungsstruktur
- 4.2: Grundkörper
- 4.3: Befestigungsbohrung
- 4.M: Mittelbereich
- 4.S: Seitenbereich
- 5: Stangenführung
- 5.1: Führungsstruktur
- 5.2: Grundkörper
- 5.M: Mittelbereich
- 5.S: Seitenbereich
- 6: Zentrierung
- 7: Zentrierschräge
- 7.1: Zentrierfläche
- 7.2: Zentrierfläche
- 8: Zentrierschräge
- 9: Vorsprung
- 10: Rücksprung
- 11: Lasche

- 100: Tür
- 101: Türblatt
- 102: Türrahmen
- 103: Türscharnier
- 104: Türdichtung
- V: Verriegelungsstellung
- O: Offenstellung
- P1: Verschlusshalterbefestigungspunkt
- P2: Scharnierbefestigungspunkt
- M: Türmittelebene
- L: Längsmittelebene
- Q: Quermittelebene

## Patentansprüche

1. Stangenverschluss, insbesondere Kunststoffstangenverschluss, zur Verriegelung eines Türblatts (101) an einem Türrahmen (102) mit mindestens einer türblattseitig anordbaren Stange (2), die zwischen einer Verriegelungsstellung (V), in welcher die Stange (2) an einem türrahmenseitig anordbaren Verschlusshalter (4) verriegelt ist und einer Offenstellung (O), in welcher die Stange (2) von dem Verschlusshalter (4) gelöst ist, hin und her bewegbar angeordnet ist, wobei die Bewegungen der Stange (2) über eine türblattseitig anordbare Stangenführung (5) geführt sind,
**dadurch gekennzeichnet,**
**dass** der Verschlusshalter (4) und die Stangenführung (5) zur Ausrichtung des geschlossenen Türblatts (101) gegenüber dem Türrahmen (102) eine Zentrierung (6) mit zwei Zentrierschrägen (7, 8) aufweisen, von denen jeweils eine für links und eine für rechts angeschlagene Türen (100) wahlweise verwendbar ist.

2. Stangenverschluss nach Anspruch 1, **dadurch gekennzeichnet, dass** die Zentrierung (6) mindestens einen Vorsprung (9) und einen Rücksprung (10) aufweist, an welchen die Zentrierschrägen (7, 8) angeordnet sind.

3. Stangenverschluss nach Anspruch 2, **dadurch gekennzeichnet, dass** der Vorsprung (9) und/oder der Rücksprung (10) die Form eines Trapezes, insbesondere eines gleichschenkligen Trapezes, aufweisen, wobei die Zentrierschrägen (7, 8) von den Schenkeln des Trapezes gebildet werden.

4. Stangenverschluss nach einem der Ansprüche 2 oder 3, **dadurch gekennzeichnet, dass** der Vorsprung (9) an dem Verschlusshalter (4) und/oder der Rücksprung (10) an der Stangenführung (5) angeordnet ist.

5. Stangenverschluss nach einem der Ansprüche 2 bis 4, **dadurch gekennzeichnet, dass** der Vorsprung (9) und/oder der Rücksprung (10) einstückig an dem Verschlusshalter (4) und/oder der Stangenführung (5) ausgebildet sind.

6. Stangenverschluss nach einem der vorhergehenden Ansprüche, **dadurch gekennzeichnet, dass** die Zentrierschrägen (7, 8) jeweils mindestens zwei, vorzugsweise jeweils vier, Zentrierflächen zur Führung der Relativbewegungen der Stangenführung (5) gegenüber dem Verschlusshalter (4) beim Schließen der Tür (100) aufweisen.

7. Stangenverschluss nach Anspruch 4, **dadurch gekennzeichnet, dass** jeweils mindestens eine, vorzugsweise zwei, Zentrierflächen an dem Verschlusshalter (4) und/oder eine, vorzugsweise zwei, Zentrierflächen an der Stangenführung (5) angeordnet sind.

8. Stangenverschluss nach einem der vorhergehenden Ansprüche, **dadurch gekennzeichnet, dass** der Verschlusshalter (4) und die Stangenführung (5) einen Mittelbereich (4.M, 5.M) zur Aufnahme der Stange (2) und zwei seitlich von diesem angeordnete Seitenbereiche (4.S, 5.S) aufweisen, in welchen die Zentrierschrägen (7, 8) angeordnet sind.

9. Stangenverschluss nach Anspruch 8, **dadurch gekennzeichnet, dass** die Zentrierschrägen (7, 8) in den Seitenbereichen (4.S, 5.S) jeweils zwei Zentrierflächen aufweisen.

10. Stangenverschluss nach einem der vorhergehenden Ansprüche, **dadurch gekennzeichnet, dass** die Zentrierschrägen (7, 8) spiegelsymmetrisch zu einer Symmetrieebene (und/oder punktsymmetrisch zu einem Symmetriepunkt ausgerichtet sind.

11. Stangenverschluss nach Anspruch 10, **dadurch gekennzeichnet, dass** sich die Symmetrieebene normal zur Bewegungsrichtung der Stange (2) erstreckt.

12. Stangenverschluss nach Anspruch 10 oder 11, **dadurch gekennzeichnet, dass** sich die Symmetrieebene entlang einer Quermittelebene des Verschlusshalters (4) und/oder der Stangenführung (5) erstreckt.

13. Stangenverschluss nach einem der vorhergehenden Ansprüche, **dadurch gekennzeichnet, dass** der Verschlusshalter (4) und die Stangenführung (5) als Kunststoffteile, insbesondere als Kunststoffspritzgussteile, ausgebildet sind und/oder dass die Stange (2) als Kunststoffstange, insbesondere als Kunststoffflachstange, ausgebildet ist.

14. Tür mit einem Türblatt (101) und einem Türrahmen (102), **gekennzeichnet durch** einen Stangenverschluss (1) nach einem der vorhergehenden Ansprüche.

15. Tür nach Anspruch 14, **dadurch gekennzeichnet, dass** das Türblatt (101) über mindestens ein Türscharnier (103) an dem Türrahmen (102) angeschlagen ist.

16. Tür nach Anspruch 15, **dadurch gekennzeichnet, dass** das Türscharnier (103) über einen Scharnierbefestigungspunkt (P2) an dem Türrahmen (102) festgelegt ist und der Verschlusshalter (4) über einen Verschlusshalterbefestigungspunkt (P1) an dem Türrahmen (102) festgelegt ist, wobei der Scharnierbefestigungspunkt (P2) und der Verschlusshalterbefestigungspunkt (P1) identisch ausgebildet und/oder zu einer vertikalen Türmittelebene (M) symmetrisch angeordnet sind.

17. Tür nach einem der Ansprüche 14 bis 16, **dadurch gekennzeichnet, dass** zwischen dem Türblatt (101) und dem Türrahmen (102) eine Türdichtung (104) angeordnet ist und der Stangenverschluss (1) außerhalb des über die Türdichtung (104) abgedichteten Bereichs angeordnet ist.

## Claims

1. Rod lock, in particular plastic rod lock, for locking a door leaf (101) on a door frame (102) with at least one rod (2) which can be arranged on the door leaf side and which can be moved between a locked position (V) in which the rod (2) is locked to a locking holder (4) which can be arranged on the door frame side, and an open position (O) in which the rod (2) is released from the lock holder (4), wherein the movements of the rod (2) are guided via a rod guide (5) which can be arranged on the door leaf side, **characterized in**
**in that** the lock holder (4) and the rod guide (5) have a centering device (6) with two centering bevels (7, 8) for aligning the closed door leaf (101) relative to the door frame (102), one of which can be used optionally for doors (100) hinged on the left and one of which can be used optionally for doors (100) hinged on the right.

2. Rod lock according to claim 1, **characterized in that** the centering device (6) has at least one projection (9) and one recess (10) on which the centering bevels (7, 8) are arranged.

3. Rod lock according to claim 2, **characterized in that** the projection (9) and/or the recess (10) have the shape of a trapezoid, in particular an isosceles trapezoid, the centering bevels (7, 8) being formed by the legs of the trapezoid.

4. Rod lock according to one of claims 2 or 3, **characterized in that** the projection (9) is arranged on the lock holder (4) and/or the recess (10) is arranged on the rod guide (5).

5. Rod lock according to one of claims 2 to 4, **characterized in that** the projection (9) and/or the recess (10) are integrally formed in one piece on the lock holder (4) and/or the rod guide (5).

6. Rod lock according to one of the preceding claims, **characterized in that** the centering bevels (7, 8) each have at least two, preferably four, centering surfaces for guiding the relative movements of the rod guide (5) with respect to the lock holder (4) when the door (100) is closed.

7. Rod lock according to claim 4, **characterized in that** in each case at least one, preferably two, centering surfaces are arranged on the lock holder (4) and/or one, preferably two, centering surfaces are arranged on the rod guide (5).

8. Rod lock according to one of the preceding claims, **characterized in that** the lock holder (4) and the rod guide (5) have a central region (4.M, 5.M) for receiving the rod (2) and two side regions (4.S, 5.S) arranged laterally thereof, in which the centering bevels (7, 8) are arranged.

9. Rod lock according to claim 8, **characterized in that** the centering bevels (7, 8) in the side regions (4.S, 5.S) each have two centering surfaces.

10. Rod lock according to one of the preceding claims, **characterized in that** the centering bevels (7, 8) are aligned mirror-symmetrically to a plane of symmetry and/or point-symmetrically to a point of symmetry.

11. Rod lock according to claim 10, **characterized in that** the plane of symmetry extends normal to the direction of movement of the rod (2).

12. Rod lock according to claim 10 or 11, **characterized in that** the plane of symmetry extends along a transverse central plane of the lock holder (4) and/or the rod guide (5).

13. Rod lock according to one of the preceding claims, **characterized in that** the lock holder (4) and the rod guide (5) are designed as plastic parts, in particular as plastic injection-moulded parts, and/or **in that** the rod (2) is designed as a plastic rod, in particular as a flat plastic rod.

14. Door with a door leaf (101) and a door frame (102), **characterized by** a rod lock (1) according to one of the preceding claims.

15. Door according to claim 14, **characterized in that** the door leaf (101) is hinged to the door frame (102) via at least one door hinge (103).

16. Door according to claim 15, **characterized in that** the door hinge (103) is fixed to the door frame (102) via a hinge fixing point (P2) and the lock holder (4) is fixed to the door frame (102) via a lock holder fixing point (P1), the hinge fixing point (P2) and the lock holder fixing point (P1) being identical and/or arranged symmetrically with respect to a vertical door centre plane (M).

17. Door according to one of claims 14 to 16, **characterized in that** a door seal (104) is arranged between the door leaf (101) and the door frame (102) and the rod lock (1) is arranged outside the area sealed via the door seal (104).

## Revendications

1. Agencement de barre de verrouillage, en particulier agencement de barre de verrouillage en matière plastique, pour le verrouillage d'un panneau de porte (101) sur un cadre de porte (102) avec au moins une barre (2) apte à être agencée du côté du panneau de porte, qui est apte à être déplacée entre une position de verrouillage (V), dans laquelle la barre (2) est verrouillée sur un support de fermeture (4) apte à être agencé du côté du cadre de porte, et une position ouverte (O) dans laquelle la barre (2) est détachée du support de fermeture (4), les mouvements de la barre (2) étant guidés par un guide (5) de barre apte à être agencé du côté du cadre de porte,
**caractérisé**
**en ce que** le support de fermeture (4) et le guide (5) de barre présentent, pour l'orientation du panneau de porte (101) fermé par rapport au cadre de porte (102), un centrage (6) avec deux pentes de centrage (7, 8), dont une est apte à être utilisée au choix respectivement pour des portes (100) à charnières à gauche et à droite.

2. Agencement de barre de verrouillage selon la revendication 1, **caractérisé en ce que** le centrage (6) présente au moins une saillie (9) et un évidement (10), sur lesquels sont agencées les pentes de centrage (7, 8).

3. Agencement de barre de verrouillage selon la revendication 2, **caractérisé en ce que** la saillie (9) et/ou l'évidement (10) ont la forme d'un trapèze, notamment d'un trapèze isocèle, les pentes de centrage (7, 8) étant formées par les branches du trapèze.

4. Agencement de barre de verrouillage selon l'une des revendications 2 ou 3, **caractérisé en ce que** la saillie (9) est agencée sur le support de fermeture (4) et/ou l'évidement (10) sur le guide (5) de barre.

5. Agencement de barre de verrouillage selon l'une des revendications 2 à 4, **caractérisé en ce que** la saillie (9) et/ou l'évidement (10) sont formés d'un seul tenant sur le support de fermeture (4) et/ou le guide (5) de barre.

6. Agencement de barre de verrouillage selon l'une des revendications précédentes, **caractérisé en ce que** les pentes de centrage (7, 8) présentent chacun au moins deux, de préférence quatre, surfaces de centrage pour guider les mouvements relatifs du guide (5) de barre par rapport au support de fermeture (4) lors de la fermeture de la porte (100).

7. Agencement de barre de verrouillage selon la revendication 4, **caractérisé en ce que** respectivement au moins une, de préférence deux, surfaces de centrage sont agencées sur le support de fermeture (4) et/ou une, de préférence deux, surfaces de centrage sur le guide (5) de barre.

8. Agencement de barre de verrouillage selon l'une des revendications précédentes, **caractérisé en ce que** le support de fermeture (4) et le guide (5) de barre présentent une zone centrale (4.M, 5.M) destinée à recevoir la barre (2) et deux zones latérales (4.S, 5.S) agencées latéralement par rapport à celle-ci, dans lesquelles sont agencées les pentes de centrage (7, 8).

9. Agencement de barre de verrouillage selon la revendication 8, **caractérisé en ce que** les pentes de centrage (7, 8) présentent respectivement deux surfaces de centrage dans les zones latérales (4.S, 5.S).

10. Agencement de barre de verrouillage selon l'une des revendications précédentes, **caractérisé en ce que** les pentes de centrage (7, 8) sont orientées de manière symétrique par rapport à un plan de symétrie et/ou de manière symétrique par rapport à un point de symétrie.

11. Agencement de barre de verrouillage selon la revendication 10, **caractérisé en ce que** le plan de symétrie s'étend de façon normale à la direction de déplacement de la barre (2).

12. Agencement de barre de verrouillage selon la revendication 10 ou la revendication 11, **caractérisé en ce que** le plan de symétrie s'étend le long d'un plan médian transversal du support de fermeture (4) et/ou du guide (5) de barre.

13. Agencement de barre de verrouillage selon l'une des revendications précédentes, **caractérisé en ce que** le support de fermeture (4) et le guide (5) de barre sont réalisés sous forme de pièces en matière plastique, notamment sous forme de pièces moulées par injection de matière plastique, et/ou **en ce que** la tringle (2) est réalisée sous forme de barre en matière plastique, notamment sous forme de barre plate en matière plastique.

14. Porte comprenant un panneau de porte (101) et un cadre de porte (102), **caractérisée par** un agencement (1) de barre de verrouillage selon l'une des revendications précédentes.

15. Porte selon la revendication 14, **caractérisée en ce que** le panneau de porte (101) est articulé sur le cadre de porte (102) par au moins une charnière de porte (103).

16. Porte selon la revendication 15, **caractérisée en ce que** la charnière de porte (103) est fixée au cadre de porte (102) par un point de fixation de charnière (P2) et le support de fermeture (4) est fixé au cadre de porte (102) par un point de fixation de support de fermeture (P1), le point de fixation de charnière (P2) et le point de fixation de support de fermeture (P1) étant identiques et/ou agencés symétriquement par rapport à un plan médian vertical de porte (M).

17. Porte selon l'une des revendications 14 à 16, **caractérisée en ce qu'**un joint de porte (104) est agencé entre le panneau de porte (101) et le cadre de porte (102) et **en ce que** l'agencement (1) de barre de verrouillage est agencé en dehors de la zone rendue étanche par le joint de porte (104).
